# FASCICULE DE BREVET EUROPEEN

(11) **EP 2 567 361 B1**
(45) Date de publication et mention de la délivrance du brevet: **12.03.2014**
(21) Numéro de dépôt: 11730999.7
(22) Date de dépôt: 08.04.2011
(51) Int. Cl.: G07D 7/12, G07D 7/00

(54) **DOCUMENT SECURISE, TESTEUR ET METHODE D'AUTHENTIFICATION**
GESICHERTES DOKUMENT, PRÜFVORRICHTUNG UND AUTHENTIFIZIERUNGSVERFAHREN
SECURED DOCUMENT, TESTING DEVICE AND AUTHENTICATION METHOD

(30) Priorité: 05.05.2010 FR 1001923
(43) Date de publication de la demande: 13.03.2013
(73) Titulaire: Honnorat Recherches & Services, 74000 Annecy (FR)
(72) Inventeur: HONNORAT, André, F-74000 Annecy (FR)
(74) Mandataire: Cabinet Plasseraud
(86) Numéro de dépôt international: PCT/FR2011/000211
(87) Numéro de publication internationale: WO 2011/138516

(56) Documents cités:
- CH-A5- 669 687
- US-A1- 2007 011 883
- US-A1- 2007 165 208

## Description

L'invention concerne un document de sécurité authentifiable à distance et un testeur permettant l'authentification.

Les documents de sécurité tels que billets de banque, pièces d'identité, permis de conduire, cartes bancaires, tickets de voyages, vouchers, chèques, bon cadeaux, etc... doivent être protégés contre la copie et disposer d'éléments permettant la vérification de manière certaine du document. Ces éléments sont des fils de sécurité, tels que par exemple ceux décrits dans les documents US 61 321, EP 59 056, JP 63182497, des hologrammes, indiqués notamment dans US 3 552 853, US 3 668 795, JP 2009015338, US 2009154813, des encres optiquement variables, explicitées dans la demande WO 06117271 ou dans le brevet US 6 472 455, des films optiquement variables tel que décrits par exemple dans JP 2009107259, et différents marqueurs incorporés dans le corps du document ou à sa surface.

Tous ces éléments de sécurité ont fait la preuve de leur efficacité au cours des années et sont largement utilisés, généralement en combinaison, dans les documents de sécurité, toutefois la détection de ces éléments, soit par un appareil automatique dans le cas des billets de banque, soit par un appareil transportable, se fait dans toutes les situations à une courte distance, de l'ordre de quelques centimètres tout au plus.

Il se pose un problème spécifique pour les documents de type cartes accréditives et cartes de parkings qui sont placées dans des véhicules et qui doivent être à la fois protégés contre la reproduction et doivent aussi pouvoir être authentifiés à distance dans l'environnement clos d'un véhicule, lorsque celui-ci est par exemple garé sur une place réservée aux handicapés et que seuls les véhicules des véritables handicapés peuvent occuper.

Compte tenu de la difficulté de se garer dans la plupart des villes et compte tenu de la présence de places réservées pour certaines catégories de véhicules, relativement disponibles, celles pour les handicapés notamment, il s'est développé une fraude massive sur ce type de carte.

Le problème à résoudre pour sécuriser et pour authentifier ces documents se pose de la manière suivante :
- le document doit disposer d'un dispositif évitant la reproduction à l'identique par les moyens accessibles à tout un chacun, c'est-à-dire par des moyens de reprographie couleur et par scannage puis impression avec des moyens domestiques, de type imprimante jet d'encre ou laser,
- le document doit disposer d'un moyen d'authentification à distance, la carte accréditive ou le ticket peut être placé sur le tableau de bord du véhicule ou plaqué contre le pare-brise, c'est-à-dire à une distance du testeur actionné par le vérificateur de l'ordre de quelques centimètres à quelques dizaines de centimètres, ou peut être placé sur un siège ou d'un côté du véhicule difficilement accessible pour le contrôleur, c'est-à-dire à une distance pouvant être supérieure à un mètre, ce qui représente une distance de détection totalement hors de portée des techniques connues,
- par ailleurs cette authentification doit pouvoir être réalisée dans des conditions variables de luminosité puisque le véhicule peut se trouver dans un parking intérieur ou en plein soleil en extérieur, ce qui est également inhabituel et très défavorable par rapport aux conditions usuelles de vérification,
- l'authentification doit aussi être réalisée au travers du pare-brise ou d'une vitre du véhicule, cette barrière physique accentue la difficulté de vérification, notamment car les vitres peuvent être teintées ou partiellement réfléchissantes et parfois revêtues de films colorés,
- bien évidemment le document doit pouvoir être authentifié plusieurs fois sans laisser de trace et sans que le dispositif utilisé soit réalisable et visible par le possesseur du document,
- le testeur quant à lui doit être fiable, de faible coût et utilisable dans toutes les conditions climatiques pouvant être rencontrées par un contrôleur pour des documents placés dans tous les types de véhicules.

Le seul système connu pouvant répondre à la plupart des critères précédents est l'authentification radiofréquence, dite RFID, dans laquelle un système électronique miniaturisé est inclus dans le document, ou placé à sa surface, et porteur d'informations permettant l'authentification, le dispositif étant lu à distance au moyen d'un lecteur adapté émettant une onde dans le domaine des fréquences radio. Un tel dispositif est connu de longue date et appliqué dans le domaine des documents d'identité, des passeports notamment, et décrit dans différents brevets, par exemple, pour n'en citer que quelques uns, dans les documents WO 0036555, WO 05098748, WO 05100021, WO 08119904, WO 2009007659, FR 2899000, EP 2 084 654, US 20030006121.

La demande US 20070011883 décrit un appareil portable générateur de lumière pour l'authentification d'une marque de sécurité.

La demande US 20070165208 décrit un scanner pour l'authentification de documents comprenant un système pour aligner le rayon lecteur avec la marque de sécurité à authentifier.

Pour le problème spécifique à résoudre énoncé précédemment les dispositifs RFID possèdent plusieurs difficultés majeures qui les rendent quasiment inutilisables dans le présent contexte :
- le dispositif placé sur le document, sous forme de puce par exemple, est coûteux et peu pratique à installer, très peu d'imprimeurs sont équipés pour réaliser cette opération simultanément à une impression et le procédé papetier engendre un surcoût important pour le document produit,
- le lecteur est coûteux et relativement encombrant,
- l'authentification n'est pas efficace pour tous les véhicules en raison de la présence de particules métalliques dans les pare-brises qui forment des écrans électromagnétiques perturbateurs qui gênent ou empêchent l'authentification.

L'invention a donc pour objectif de résoudre le problème spécifique énoncé précédemment en proposant un nouveau système d'authentification couplant un document sécurisé avec un pointeur spécifique.

La présente invention concerne ainsi un document de sécurité authentifiable à distance dans des conditions variables de luminosité à travers une barrière physique transparente ou translucide au moyen d'un testeur, ainsi que le testeur correspondant et la méthode de test, l'invention est caractérisée par le fait que le document comporte au moins un réactif développant une coloration sous l'action d'un rayonnement spatialement et temporellement cohérent, de type laser, émis par le testeur, ledit rayonnement étant nommé rayonnement authentificateur, et par le fait que ledit testeur comporte un moyen permettant de positionner assez précisément ledit rayonnement authentificateur sur le document de sécurité à une distance comprise entre quelques centimètres et plus d'un mètre, le moyen permettant de positionner le rayonnement sur le document étant un rayonnement laser ou un rayonnement intense et étroit dit rayonnement pointeur émis dans le domaine de perception de l'oeil, ledit testeur émettant ainsi au moins un rayonnement visible à distance.

Les avantages du système associant le document sécurisé et le testeur spécifique selon l'invention sont multiples :
- l'authentification est réalisable à une distance variable entre le document et le testeur et dans des conditions variables de luminosité, pour tous les types de véhicules,
- le testeur est bon marché, fiable, d'utilisation simple et facile à transporter,
- le document peut être fabriqué pour un surcoût modique en raison du fait que seule une partie du document peut être sécurisée pour l'authentification, et que le traitement est réalisable par les moyens d'impression classiques,
- le document peut être traité pour être non reproductible par photocopie ou scannage simultanément au traitement employé pour l'authentification et éventuellement même en appliquant une encre d'impression unique contenant tous les produits,
- l'emploi de particules scintillantes pour le dispositif anti-copie amène également une possibilité complémentaire d'authentification à distance,
- la méthode d'authentification est simple, à la portée de tous les contrôleurs et utilisable dans tous les pays.

D'autres caractéristiques et avantages de l'invention se dégageront de la description qui va suivre.

Dans la présente invention certains termes doivent être compris de la manière suivante :
- Document de sécurité : tout document papier, plastique ou laminat contenant des éléments empêchant la copie à l'identique ou la reproduction par scannage puis impression, et/ou, tout document contenant des matières permettant son authentification et son identification, des traceurs ou des marqueurs par exemple, et/ou, tout document contenant des éléments chimiques réactifs à des agents d'effacement en provoquant par exemple une coloration sur le document, et/ou tout document émettant une émission de lumière dans certaines conditions d'éclairage ou d'observation spécifiques. L'authentification pouvant être humaine ou automatisée avec des appareils adaptés.
- Authentifiable à distance : une visualisation de la réaction physique d'identification permettant de certifier l'origine du document sans contact et à une distance pouvant être comprise entre quelques centimètres et plus d'un mètre, sachant qu'usuellement l'authentification d'un document est réalisée soit par contact direct entre le testeur et le document, soit à une distance très courte de l'ordre de quelques millimètres à quelques centimètres tout au plus, les seuls systèmes d'authentification comparables à ceux décrits ici sont les dispositifs RFID dans lesquels une puce est incluse dans le document et un lecteur distant émet une radiation radiofréquence permettant une réponse en retour du document, de tels systèmes sans contact permettent une lecture des informations d'identification à plusieurs mètres.

- Conditions variables de luminosité: un document placé dans un véhicule, tel que par exemple une carte accréditive ou un ticket de parking, est soumis à l'éclairage ambiant, le véhicule peut se trouver au soleil en extérieur et le document être fortement éclairé, ou encore à l'intérieur d'un parking couvert et faiblement éclairé, par ailleurs les vitres du véhicule peuvent être partiellement réfléchissantes ou teintées et l'authentification du document peut donc en être affectée, il est par exemple totalement impossible d'authentifier des documents porteurs d'impressions avec des encres optiquement variables (OVD) ou d'hologrammes dans des conditions variables d'éclairage à une distance du document supérieure à une trentaine de centimètres derrière une barrière physique transparente ou translucide.
- Barrière physique transparente ou translucide : tout type de vitrage, teinté ou non, partiellement réfléchissant ou totalement transparent, utilisable pour réaliser des pare-brises et des vitres de manière plus générale, en pratique tout environnement fermé permettant une vision au moins partielle de la zone contenant le document à authentifier et permettant le passage d'un rayonnement tel que décrit par la présente invention, il peut ainsi s'agir de l'habitacle d'un véhicule mais également d'une boite hermétiquement close contenant des éléments de valeur et disposant d'une fenêtre, ou d'autres applications voisines.
- Par positionnement assez précis du rayonnement authentificateur au moyen d'un rayonnement pointeur il doit être compris que le pointeur permet de visualiser la zone où se situe le rayonnement authentificateur, cette zone peut être un point dans le cas d'un faisceau laser très focalisé mais aussi une ligne, une croix, un cercle, un disque, le testeur émettant dans ce dernier cas un cône de lumière plus ou moins ouvert, idéalement la zone marquée du document, celle comportant le réactif, est réduite, et le positionnement du rayonnement authentificateur doit être assez précis pour que le vérificateur ne perde pas trop de temps dans le positionnement du rayonnement. Avantageusement le rayonnement pointeur sur le document peut se présenter en un point, un disque de faible dimension ou une croix, en revanche le rayonnement authentificateur sera avantageusement un disque pour couvrir facilement la zone à authentifier en balayant une surface plus grande que celle du rayonnement pointeur.

Selon l'invention le document de sécurité est authentifiable à distance dans des conditions variables de luminosité à travers une barrière physique transparente ou translucide au moyen d'un testeur, l'invention concerne aussi le testeur correspondant, l'ensemble document - testeur étant indissociable.

L'invention concerne également une méthode d'authentification employant un document sécurisé et un testeur.

Plus précisément la présente invention concerne l'authentification d'un document de sécurité par un appareil de test se situant à une distance comprise entre 20 centimètres et deux mètres. Le document de sécurité pouvant être placé selon une orientation quelconque par rapport au testeur.

L'invention est caractérisée par le fait que le document comporte au moins un réactif développant une coloration sous l'action d'un rayonnement spatialement et temporellement cohérent, de type laser, émis par le testeur, ledit rayonnement étant nommé rayonnement authentificateur, et par le fait que ledit testeur comporte un moyen permettant de positionner assez précisément ledit rayonnement authentificateur sur le document de sécurité à une distance comprise entre quelques centimètres et plus d'un mètre.

Lorsque le document de sécurité est placé sur le tableau de bord d'un véhicule le testeur ne peut pratiquement pas être approché à moins d'une vingtaine de centimètres de la zone à contrôler, si le document est apposé sur la face intérieure du pare-brise cette distance peut évidemment être plus petite.

Laquelle zone à contrôler peut être très variable, il peut s'agir d'un emplacement de quelques millimètres carrés placé en un endroit spécifique du document, il peut s'agir de quelques centimètres carrés sur une zone imprimée, laquelle pouvant être colorée ou non, il peut aussi s'agir d'un revêtement sur la totalité de la surface du document bien que cela soit à l'évidence plus coûteux.

La coloration développée par le document sous l'action du rayonnement authentificateur est réversible, soit immédiatement après coupure du faisceau, soit après un temps bref si le réactif est susceptible de développer de la phosphorescence. De manière avantageuse la coloration développée est intense, c'est-à-dire visible à une distance pouvant atteindre plus d'un mètre en plein soleil, ou plusieurs mètres dans l'obscurité, sous l'action du testeur selon l'invention.

Le réactif authentificateur est introduit par tous moyens envisageables dans le document sécurisé ou à sa surface, par un moyen papetier dans la masse du document, par un moyen d'impression appliqué en surface ou encore par un moyen de transformation par exemple par une technique de transfert ou de pulvérisation, ou par un adhésif positionné entre des films de laminage.

Selon l'invention le moyen permettant de positionner le rayonnement sur le document est un rayonnement laser ou un rayonnement intense et étroit, lequel rayonnement étant émis dans le domaine de perception de l'oeil, ledit testeur émettant ainsi au moins un rayonnement visible à distance, lequel étant nommé rayonnement pointeur.

Par rayonnement intense et étroit il doit être compris que le faisceau lumineux visible doit être assez focalisé pour que la surface du rayon qui percute le document à une distance de l'ordre de 1.5 mètre ne soit pas supérieure à quelques centimètres carrés, idéalement que la plus grande distance visible du rayonnement pointeur sur le document soit inférieure à 5 cm, de manière à permettre une authentification aisée avec le rayonnement authentificateur. L'éclairage par le pointeur doit être suffisamment puissant pour que le rayon pointeur puisse être aisément visible par le contrôleur lorsque le document est placé au soleil dans un véhicule à une distance supérieure à 1 mètre ou de cet ordre de grandeur.

Le meilleur dispositif envisageable pour le rayonnement pointeur est un rayon laser coloré toutefois un rayon lumineux focalisé produit par une lampe à incandescence, une diode ou tout autre moyen connu n'est pas exclu.

Avantageusement selon l'invention le rayonnement pointeur est un rayonnement laser violet émettant de préférence dans une zone autour de 405 nm, à la limite du domaine visible, ou un rayonnement laser rouge émettant de préférence dans une zone autour de 650 nm.

Ces deux types de rayonnements sont relativement classiques et permettent de disposer d'un pointeur bon marché.

Selon une première variante de l'invention le rayonnement authentificateur produisant une réaction colorée sur le document est un faisceau laser émettant dans une plage de longueurs d'ondes perceptible à l'oeil, le rayonnement authentificateur et le rayonnement pointeur ayant la même source, lequel rayonnement étant :
- un faisceau laser émettant une lumière violette dans une zone comprise entre 360 et 420 nm et le réactif produisant la coloration est un colorant ou un pigment fluorescent ou phosphorescent émettant dans la zone visible du spectre en une couleur différente du violet,
- ou un faisceau laser émettant une lumière rouge dans une zone comprise entre 600 et 800 nm et le réactif produisant la coloration est un colorant ou un pigment émettant dans la zone visible du spectre en une couleur différente de celle du pointeur,
et de préférence le réactif est peu ou pas coloré en lumière du jour ou d'une couleur non gênante lorsque celui-ci est inclus dans une encre d'impression, un vernis ou un revêtement de surface.

Selon une deuxième variante de l'invention le rayonnement authentificateur produisant une réaction colorée sur le document est un faisceau laser émettant dans une plage de longueurs d'ondes imperceptible à l'oeil, le testeur émettant deux faisceaux laser de longueurs d'ondes différentes, parallèles et spatialement proches, un rayonnement authentificateur invisible et un rayonnement pointeur perceptible à l'oeil.

Avantageusement selon cette deuxième variante le rayonnement authentificateur est un faisceau laser émettant une lumière infrarouge, plus particulièrement une lumière à 980 nm et le réactif développant la coloration est un pigment anti-Stokes, ou un faisceau laser émettant une lumière voisine de 360 nm et le réactif développant la coloration est un colorant ou un pigment fluorescent ou phosphorescent, dans l'une ou l'autre situation le réactif est peu ou pas coloré en lumière du jour ou d'une couleur non gênante lorsque celui-ci est inclus dans une encre d'impression, un vernis ou un revêtement de surface.

Les divers réactifs envisageables peuvent être choisis de différentes manières selon qu'une authentification unique est recherchée, par exemple au moyen d'un réactif très particulier non diffusé commercialement et produit spécifiquement pour cette application, ou selon qu'une authentification avec des produits plus classiques est souhaitée. Dans la première situation la sécurisation du document est très élevée mais le coût de la protection est grand, dans la deuxième situation la protection est bon marché et la protection plus faible. Les pigments et colorants anti-Stokes étant considérés comme coûteux et les pigments ou colorants fluorescents ou phosphorescents étant usuellement moins onéreux mais d'accès plus facile pour les faussaires.

Outre les combinaisons « réactif - testeur » décrites précédemment il est inclus dans la présente invention d'employer un couple unique dans lequel le réactif réagit en absorbant la lumière non pas dans une plage de longueurs d'ondes mais à une longueur d'onde très spécifique émise par le testeur et éventuellement très étroite, et émet une lumière dans une zone de fréquence inhabituelle ou en une couleur très spécifique.

Selon la deuxième variante de l'invention le document de sécurité est une carte de parking ou un badge accréditif contenu dans un véhicule fermé visible depuis l'extérieur, ledit badge ou ladite carte de parking comportant des éléments non reproductibles à l'identique par photocopie ou scannage sous forme de particules scintillantes et disposant sur sa surface d'un réactif susceptible de former une coloration sous l'action d'un rayonnement authentificateur laser ultraviolet ou sous l'action d'un rayonnement laser infrarouge, le testeur émettant en outre un deuxième rayonnement pointeur laser perceptible à l'oeil de manière à permettre l'orientation du testeur vers la zone d'authentification, ledit rayonnement pointeur étant de préférence de couleur rouge, verte ou blanche.

Avantageusement selon les deux variantes de l'invention le document comporte en outre au moins un élément non reproductible à l'identique par photocopie ou scannage, lequel étant également authentifiable au soleil ou sous l'action d'une lumière blanche par un effet optique visible à distance, tel que par exemple un scintillement, lequel scintillement s'apparentant à celui de la neige au soleil c'est-à-dire des points brillants répartis de manière aléatoire réfléchissant la lumière.

Le réactif peut être inclus dans une encre, un vernis transparent, un adhésif ou directement sous forme d'une poudre entre des films et être déposé de manière uniforme et homogène, il est également envisagé dans le cadre de l'invention, et quelle que soit la variante, que le réactif se présente sous forme de points de dimensions comprises entre 30 µ et 800 µ à la surface ou dans la texture du document, lesquels points étant inclus dans une encre, un vernis, un film plastique, un adhésif ou dans la masse du substrat lui-même, notamment lorsque ledit substrat est un papier, le document comportant en outre des éléments non reproductibles à l'identique par photocopie ou scannage formés par des particules scintillantes se présentant sous forme de plaquettes et constituées par une partie centrale en borosilicate et un ou plusieurs revêtements de surface formant des couches réfléchissantes pour la lumière.

Les réactifs susceptibles de développer les colorations prévues dans la présente invention sont connus dans le domaine de la sécurité pour des applications d'authentification à courte distance pour le contrôle des billets de banque ou des passeports, de tels produits sont par exemple commercialisés par les sociétés Honeywell, Epolin, Capricon chemicals, Phosphor Technology, etc.... Dans la présente invention le réactif est choisi en fonction de sa capacité à développer une coloration intense et aisément perceptible au soleil à une distance pouvant être de 30 cm à plus d'un mètre ainsi que pour sa stabilité par rapport au vieillissement lumière, en raison des expositions répétées et prolongées du document sous le soleil dans les véhicules, de tels réactifs sont avantageusement des pigments minéraux intégrant des terres rares dans leur composition.

Les particules scintillantes sous forme de plaquettes sont réfléchissantes et intègrent dans leur structure au moins un matériau optiquement transparent, en général un composé classé dans la famille générale des verres, par exemple un borosilicate.

Les dimensions des particules scintillantes, c'est-à-dire leur plus grande longueur pour ces microplaques, sont inférieures à 300 µ, et de préférence comprises entre 50 et 250 µ de manière à ce que l'effet réfléchissant soit optimal. Des particules trop fines, c'est-à-dire de la taille des pigments de couchage usuels, typiquement inférieures à 30 µ, ont un effet scintillant très atténué.

L'effet réfléchissant des plaquettes est créé par l'association d'un matériau optiquement transparent et d'un matériau réfléchissant la lumière, la fabrication de telles particules sous forme de plaquettes est connue en soi et réalisée notamment par la société Merck qui a développé des technologies permettant d'obtenir des particules avec des matériaux différents en couches successives, différentes variantes de ces matériaux sont commercialisées dans la gamme MIRAVAL® , la référence plus particulièrement choisie dans le cadre de cette application est la référence 5411 Magic White.

L'invention concerne aussi une méthode d'authentification d'un document à distance dans des conditions variables de luminosité à travers une barrière physique transparente ou translucide au moyen d'un testeur, dans laquelle :
- le document comporte au moins un réactif développant une coloration sous l'action d'un rayonnement spatialement et temporellement cohérent, de type laser, émis par le testeur, lequel rayonnement authentificateur étant soit un faisceau laser émettant une lumière infrarouge, plus particulièrement une lumière à 980 nm et le réactif développant la coloration étant un pigment anti-Stokes, soit un faisceau laser émettant une lumière voisine de 360 nm et le réactif développant la coloration étant un colorant ou un pigment fluorescent ou phosphorescent,
- le document comporte en outre des éléments non reproductibles à l'identique par photocopie ou scannage sous forme de particules scintillantes,
- le testeur comporte un moyen permettant de positionner assez précisément le rayonnement authentificateur sur le document de sécurité à une distance comprise entre quelques centimètres et plus d'un mètre, lequel rayonnement pointeur étant de préférence un faisceau laser émettant dans une plage de longueurs d'ondes perceptible à l'oeil,
la méthode d'authentification consistant pour la personne chargée de la vérification à pointer la zone du document à vérifier au moyen du rayonnement pointeur du testeur et à actionner le rayonnement authentificateur pour développer une coloration spécifique sur le document, laquelle coloration disparaissant, soit immédiatement soit après un délai assez bref, lorsque le rayonnement authentificateur est coupé, le rayonnement authentificateur pouvant aussi être actionné simultanément au rayonnement pointeur au moyen d'un commutateur unique.

Le testeur selon l'invention comporte ainsi au minimum un dispositif permettant l'émission d'un rayon laser dans le domaine de perception de l'oeil et de manière avantageuse deux rayons un dans le domaine visible et un dans le domaine non perceptible, c'est-à-dire en infrarouge ou en ultraviolet, toutefois il peut être ajouté en plus une lampe et un dispositif de focalisation permettant l'émission d'un faisceau lumineux blanc ou coloré favorisant la perception du scintillement du document de sécurité contenant les éléments qui empêchent la copie à l'identique ou le scannage, rien n'interdit par ailleurs d'inclure dans le testeur des dispositifs authentificateurs autres tels que lecteur RFID pour authentifier le véhicule, lecteur magnétique, lampe UV traditionnelle dans laquelle l'émission de lumière n'est pas un faisceau laser et tout autre dispositif authentificateur connu permettant par exemple l'authentification des documents, notamment ceux pouvant être demandés à des automobilistes, par exemple le permis de conduire ou la carte d'identité, ou encore permettant l'identification du véhicule lui-même.

Il est bien évidemment possible de coupler le testeur, ou de l'intégrer, avec un dispositif de type appareil photo, téléphone mobile, ordinateur portable, etc... permettant la transmission des informations du véhicule, sa plaque minéralogique et ses caractéristiques, par exemple, de manière à enregistrer et traiter automatiquement une contravention ou l'envoi des informations à distance pour vérification et suivi.

Le testeur se présente avantageusement sous forme d'un tube cylindrique fin d'une longueur de l'ordre d'une dizaine de centimètres muni d'un bouton pression actionnant simultanément l'authentification et le pointage, toutefois sans sortir du cadre de l'invention différentes formes, configurations et dimensions sont envisageables pour ledit testeur et il peut être envisagé de placer des lampes additionnelles, une lumière blanche notamment, pour améliorer les fonctionnalités de l'instrument de contrôle.

Le document sécurisé peut contenir divers autres éléments de sécurité classiquement connus pour authentifier dans une étape d'expertise le document, lesquels autres éléments pouvant être ceux connus dans le domaine tels que des fils de sécurité, un filigrane sur le papier, des hologrammes, des encres optiquement variables, des fibres ou des points fluorescents, phosphorescents, à effets multiples, etc... sans sortir du cadre de l'invention.

Toujours dans le cadre de l'invention le réactif développant la réaction sous l'action du rayonnement authentificateur peut être porté par un fil de sécurité, une bande authentifiable transférable, une fenêtre insérée dans le document, un hologramme, et de manière générale inclus dans tout dispositif de sécurité déjà connu pour contenir des marqueurs, des éléments fluorescents ou phosphorescents, des réactifs divers, et notamment également dans des encres de sécurité qui sera un mode d'introduction préféré des réactifs sur le document sécurisé.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Document de sécurité authentifiable à distance dans des conditions variables de luminosité à travers une barrière physique transparente ou translucide au moyen d'un testeur et testeur correspondant, **caractérisé par le fait que** le document comporte au moins un réactif développant une coloration sous l'action d'un rayonnement spatialement et temporellement cohérent, de type laser, émis par le testeur, ledit rayonnement étant nommé rayonnement authentificateur, et **par le fait que** ledit testeur comporte un moyen permettant de positionner assez précisément ledit rayonnement authentificateur sur le document de sécurité à une distance comprise entre quelques centimètres et plus d'un mètre.

2. Document de sécurité authentifiable à distance et testeur selon la revendication 1 dans lequel le moyen permettant de positionner le rayonnement sur le document est un rayonnement laser ou un rayonnement intense et étroit, lequel rayonnement étant émis dans le domaine de perception de l'oeil, ledit testeur émettant ainsi au moins un rayonnement visible à distance, lequel étant nommé rayonnement pointeur.

3. Document de sécurité authentifiable à distance et testeur selon la revendication 2 dans lequel le rayonnement pointeur est un rayonnement laser violet émettant de préférence dans une zone autour de 405 nm ou un rayonnement laser rouge émettant de préférence dans une zone autour de 650 nm.

4. Document de sécurité authentifiable à distance et testeur selon les revendications 2 ou 3 dans lequel le rayonnement authentificateur produisant une réaction colorée sur le document est un faisceau laser émettant dans une plage de longueurs d'ondes perceptible à l'oeil, le rayonnement authentificateur et le rayonnement pointeur ayant la même source, lequel rayonnement étant
- un faisceau laser émettant une lumière violette dans une zone comprise entre 360 et 420 nm et le réactif produisant la coloration est un colorant ou un pigment fluorescent ou phosphorescent émettant dans la zone visible du spectre en une couleur différente du violet,
- ou un faisceau laser émettant une lumière rouge dans une zone comprise entre 600 et 800 nm et le réactif produisant la coloration est un colorant ou un pigment émettant dans la zone visible du spectre en une couleur différente de celle du pointeur,
et de préférence le réactif est peu ou pas coloré en lumière du jour ou d'une couleur non gênante lorsque celui-ci est inclus dans une encre d'impression, un vernis ou un revêtement de surface.

5. Document de sécurité authentifiable à distance et testeur selon les revendications 2 ou 3 dans lequel le rayonnement authentificateur produisant une réaction colorée sur le document est un faisceau laser émettant dans une plage de longueurs d'ondes imperceptible à l'oeil, le testeur émettant deux faisceaux laser de longueurs d'ondes différentes, parallèles et spatialement proches, un rayonnement authentificateur invisible et un rayonnement pointeur perceptible à l'oeil.

6. Document de sécurité authentifiable à distance et testeur selon la revendication 5 dans lequel le rayonnement authentificateur est un faisceau laser émettant une lumière infrarouge, plus particulièrement une lumière à 980 nm et le réactif développant la coloration est un pigment anti-Stokes, ou un faisceau laser émettant une lumière voisine de 360 nm et le réactif développant la coloration est un colorant ou un pigment fluorescent ou phosphorescent, dans l'une ou l'autre situation le réactif est peu ou pas coloré en lumière du jour ou d'une couleur non gênante lorsque celui-ci est inclus dans une encre d'impression, un vernis ou un revêtement de surface.

7. Document de sécurité authentifiable à distance et testeur selon l'une quelconque des revendications précédentes dans lequel le document comporte en outre au moins un élément non reproductible à l'identique par photocopie ou scannage, lequel étant également authentifiable au soleil ou sous l'action d'une lumière blanche par un effet optique visible à distance, tel que par exemple un scintillement.

8. Document de sécurité authentifiable à distance et testeur selon la revendication 2 dans lequel le document de sécurité est une carte de parking ou un badge accréditif contenu dans un véhicule fermé visible depuis l'extérieur, ledit badge ou ladite carte de parking comportant des éléments non reproductibles à l'identique par photocopie ou scannage sous forme de particules scintillantes et disposant sur sa surface d'un réactif susceptible de former une coloration sous l'action d'un rayonnement authentificateur laser ultraviolet ou sous l'action d'un rayonnement laser infrarouge, le testeur émettant en outre un deuxième rayonnement pointeur laser perceptible à l'oeil de manière à permettre l'orientation du testeur vers la zone d'authentification, ledit rayonnement pointeur étant de préférence de couleur rouge, verte ou blanche.

9. Document de sécurité authentifiable à distance et testeur selon l'une quelconque des revendications précédentes dans lequel le réactif se présente sous forme de points de dimensions comprises entre 30 µ et 800 µ à la surface ou dans la texture du document, lesquels points étant inclus dans une encre, un vernis, un film plastique, un adhésif ou dans la masse du substrat lui-même, notamment lorsque ledit substrat est un papier, le document comportant en outre des éléments non reproductibles à l'identique par photocopie ou scannage formés par des particules scintillantes se présentant sous forme de plaquettes et constituées par une partie centrale en borosilicate et un ou plusieurs revêtements de surface formant des couches réfléchissantes pour la lumière.

10. Méthode d'authentification d'un document à distance dans des conditions variables de luminosité à travers une barrière physique transparente ou translucide au moyen d'un testeur, **caractérisée en ce que** :
- le document comporte au moins un réactif développant une coloration sous l'action d'un rayonnement spatialement et temporellement cohérent, de type laser, émis par le testeur, lequel rayonnement authentificateur étant soit un faisceau laser émettant une lumière infrarouge, plus particulièrement une lumière à 980 nm et le réactif développant la coloration étant un pigment anti-Stokes, soit un faisceau laser émettant une lumière voisine de 360 nm et le réactif développant la coloration étant un colorant ou un pigment fluorescent ou phosphorescent,
- le document comporte en outre des éléments non reproductibles à l'identique par photocopie ou scannage sous forme de particules scintillantes,
- le testeur comporte un moyen permettant de positionner assez précisément le rayonnement authentificateur sur le document de sécurité à une distance comprise entre quelques centimètres et plus d'un mètre, lequel rayonnement pointeur étant de préférence un faisceau laser émettant dans une plage de longueurs d'ondes perceptible à l'oeil,
la méthode d'authentification consistant pour la personne chargée de la vérification à pointer la zone du document à vérifier au moyen du rayonnement pointeur du testeur et à actionner le rayonnement authentificateur pour développer une coloration spécifique sur le document, laquelle coloration disparaissant, soit immédiatement soit après un délai assez bref, lorsque le rayonnement authentificateur est coupé, le rayonnement authentificateur pouvant aussi être actionné simultanément au rayonnement pointeur au moyen d'un commutateur unique.

## Patentansprüche

1. Sicherheitsdokument, authentifizierbar aus der Entfernung unter wechselnden Helligkeitsbedingungen durch eine durchsichtige oder durchscheinende physische Barriere hindurch mittels einer Prüfvorrichtung und korrespondierenden Prüfvorrichtung, **dadurch gekennzeichnet, dass** das Dokument mindestens mit einem Reagens versehen ist, das unter der Einwirkung einer räumlich und zeitlich kohärenten Strahlung vom Typ Laser, die von der Prüfvorrichtung ausgesendet wird, eine Färbung entwickelt, wobei besagte Strahlung als authentifizierende Strahlung bezeichnet wird, und **dadurch gekennzeichnet, dass** besagte Prüfvorrichtung mit einem Mittel versehen ist, das es ermöglicht, die besagte authentifizierende Strahlung ziemlich genau auf dem Sicherheitsdokument aus einer Entfernung zu positionieren, die zwischen einigen Zentimetern und mehr als einem Meter liegt.

2. Aus der Entfernung authentifizierbares Sicherheitsdokument und Prüfvorrichtung nach Anspruch 1, in welcher das Mittel, das die Positionierung der Strahlung auf dem Dokument ermöglicht, eine Laserstrahlung oder eine intensive und schmale Strahlung ist, wobei diese Strahlung in dem vom Auge wahrnehmbaren Bereich ausgesendet wird, und besagte Prüfvorrichtung so mindestens eine aus der Entfernung sichtbare Strahlung aussendet, die als Pointerstrahlung bezeichnet wird.

3. Aus der Entfernung authentifizierbares Sicherheitsdokument und Prüfvorrichtung nach Anspruch 2, bei welcher die Pointerstrahlung eine violette Laserstrahlung ist, die vorzugsweise in einem Bereich um 405 nm herum aussendet, oder eine rote Laserstrahlung, die vorzugsweise in einem Bereich um 650 nm herum aussendet.

4. Aus der Entfernung authentifizierbares Sicherheitsdokument und Prüfvorrichtung nach Anspruch 2 und 3, bei welcher die authentifizierbare Strahlung, die eine farbige Reaktion auf dem Dokument erzeugt, ein Laserstrahl ist, der auf einer für das Auge sichtbaren Wellenlängenspanne aussendet, wobei die authentifizierende Strahlung und die Pointerstrahlung aus der gleichen Quelle stammen, wobei es sich bei dieser Strahlung handelt um
- einen Laserstrahl, der in einem Bereich zwischen 360 und 420 nm ein violettes Licht aussendet, und das die Färbung erzeugende Reagens ein Farbstoff oder ein fluoreszierendes oder phosphorisierendes Pigment ist, das in dem sichtbaren Bereich des Spektrums in einer anderen Farbe als Violett aussendet,
- oder einen Laserstrahl, der in einem Bereich zwischen 600 und 800 nm ein rotes Licht aussendet, und das die Färbung erzeugende Reagens ein Farbstoff oder ein Pigment ist, das in dem sichtbaren Bereich des Spektrums in einer anderen Farbe als der des Pointers aussendet,
und vorzugsweise das Reagens bei Tageslicht wenig oder gar nicht gefärbt ist oder eine nicht störende Farbe hat, wenn dieses einer Druckertinte, einem Lack oder einer Oberflächenbeschichtung hinzugefügt wird.

5. Aus der Entfernung authentifizierbares Sicherheitsdokument und Prüfvorrichtung nach Anspruch 2 und 3, bei welcher die authentifizierende Strahlung, die eine farbige Reaktion auf dem Dokument hervorruft, ein Laserstrahl ist, der in einer für das Auge nicht sichtbaren Wellenlängenspanne aussendet, wobei die Prüfvorrichtung zwei Laserstrahlen mit unterschiedlichen, parallelen und räumlich nahen Wellenlängen aussendet, eine unsichtbare authentifizierende Strahlung und eine für das Auge sichtbare Pointerstrahlung.

6. Aus der Entfernung authentifizierbares Sicherheitsdokument und Prüfvorrichtung nach Anspruch 5, bei welcher die authentifizierende Strahlung ein Laserstrahl ist, der ein infrarotes Licht aussendet, genauer ein Licht von 980 nm, und das die Färbung entwickelnde Reagens ein Anti-Stokes-Pigment ist, oder ein Laserstrahl mit Aussendung eines Lichts von um 360 nm herum und das die Färbung entwickelnde Reagens ein Farbstoff oder ein fluoreszierendes oder phosphorisierendes Pigment ist, wobei in beiden Fällen das Reagens bei Tageslicht wenig oder gar nicht gefärbt ist oder eine nicht störende Farbe hat, wenn dieses einer Druckertinte, einem Lack oder einer Oberflächenbeschichtung hinzugefügt wird.

7. Aus der Entfernung authentifizierbares Sicherheitsdokument und Prüfvorrichtung nach einem der vorstehenden Ansprüche, wobei das Dokument unter anderem mindestens mit einem Element versehen ist, das durch Fotokopieren oder Scannen nicht identisch reproduzierbar ist, wobei dieses sowohl im Sonnenlicht als auch unter der Einwirkung von Weißlicht durch einen aus der Entfernung sichtbaren optischen Effekt authentifizierbar ist, beispielsweise ein Funkeln.

8. Aus der Entfernung authentifizierbares Sicherheitsdokument und Prüfvorrichtung nach Anspruch 2, wobei das Sicherheitsdokument ein in einem geschlossenen Fahrzeug befindliches Parkticket oder Ausweisschild ist, das von außen sichtbar ist, wobei besagtes Schild oder Parkticket durch Fotokopieren oder Scannen nicht identisch reproduzierbare Elemente in Form von funkelnden Partikeln enthält und auf seiner Oberfläche mit einem Reagens versehen ist, das unter der Einwirkung einer authentifizierenden ultravioletten Laserstrahlung oder unter der Einwirkung einer infraroten Laserstrahlung eine Färbung erzeugen kann, wobei die Prüfvorrichtung unter anderem eine zweite Laserpointerstrahlung aussendet, die für das Auge wahrnehmbar ist, so dass die Ausrichtung der Prüfvorrichtung auf den Authentifizierungsbereich möglich ist, wobei besagte Pointerstrahlung vorzugsweise von roter, grüner oder weißer Farbe ist.

9. Aus der Entfernung authentifizierbares Sicherheitsdokument und Prüfvorrichtung nach einem der vorstehenden Ansprüche, wobei das Reagens in Form von Punkten in Größenordnungen zwischen 30 µ und 800 µ auf der Oberfläche oder in der Struktur des Dokuments auftritt, wobei diese Punkte in einer Tinte, einem Lack, einer Plastikfolie, einem Kleber oder in der Masse des Substrates selbst enthalten sind, insbesondere wenn es sich bei dem besagten Substrat um Papier handelt, wobei das Dokument außerdem durch Fotokopieren oder Scannen nicht identisch reproduzierbare Elemente aufweist, die durch funkelnde, in Form von Plättchen auftretende Partikel gebildet werden und aus einem zentralen Bestandteil an Borosilikat und einer oder mehreren Oberflächenbeschichtungen, die durch das Licht reflektierende Schichten bilden, bestehen.

10. Methode zur Authentifizierung eines Dokuments aus der Entfernung unter wechselnden Helligkeitsbedingungen durch eine durchsichtige oder durchscheinende physische Barriere hindurch mittels einer Prüfvorrichtung, **dadurch gekennzeichnet, dass**:
- das Dokument mindestens ein Reagens aufweist, das eine Färbung entwickelt unter der Einwirkung einer räumlich und zeitlich kohärenten Strahlung vom Typ Laser, die durch die Prüfvorrichtung ausgesendet wird, wobei diese authentifizierende Strahlung entweder ein Laserstrahl ist, der infrarotes Licht, insbesondere Licht von 980 nm, aussendet und das die Färbung entwickelnde Reagens ein Anti-Stokes-Pigment ist, oder ein Laserstrahl, der ein Licht um 360 nm herum aussendet und das die Färbung entwickelnde Reagens ein Farbstoff oder ein fluoreszierendes oder phosphorisierendes Pigment ist,
- das Dokument außerdem durch Fotokopieren oder Scannen nicht identisch reproduzierbare Elemente in Form von funkelnden Partikeln aufweist,
- die Prüfvorrichtung ein Mittel aufweist, das es ermöglicht, die authentifizierende Strahlung ziemlich genau auf dem Sicherheitsdokument aus einer Entfernung von einigen Zentimetern bis über einem Meter zu positionieren, wobei diese Pointerstrahlung vorzugsweise ein Laserstrahl ist, der in einer für das Auge sichtbaren Wellenlängenspanne aussendet,
wobei die Authentifizierungsmethode für die mit der Überprüfung beauftragte Person darin besteht, mittels der Pointerstrahlung der Prüfvorrichtung auf den zu überprüfenden Bereich des Dokuments zu zeigen und die authentifizierende Strahlung zu betätigen, um eine spezifische Färbung auf dem Dokument zu erzeugen, wobei diese Färbung entweder sofort oder nach einer ziemlich kurzen Zeit verschwindet, wenn die authentifizierende Strahlung unterbrochen wird, wobei die authentifizierende Strahlung auch gleichzeitig mit der Pointerstrahlung mittels eines einzigen Schalters betätigt werden kann

## Claims

1. Security document capable of remote authentication under variable light conditions through a transparent or translucent physical barrier by means of a tester and corresponding tester, **characterized by** the fact that the document comprises at least one reagent developing a coloration under the action of a spatially and temporally coherent radiation of the laser type, emitted by the tester, said radiation being called authenticating radiation, and by the fact that said tester comprises a means making it possible to position said authenticating radiation quite precisely on the security document at a distance comprised between a few centimetres and more than a meter.

2. Security document capable of remote authentication and tester according to claim 1 in which the means allowing the radiation to be positioned on the document is a laser radiation or an intense narrow radiation, said radiation being emitted in the field of perception of the eye, said tester thus emitting at least one radiation visible at a distance, said radiation being called pointer radiation.

3. Security document capable of remote authentication and tester according to claim 2 in which the pointer radiation is a violet laser radiation emitting preferably in a zone around 405 nm or a red laser radiation emitting preferably in a zone around 650 nm.

4. Security document capable of remote authentication and tester according to claims 2 or 3 in which the authenticating radiation producing a coloured reaction on the document is a laser beam emitting in a range of wavelengths perceptible to the eye, the authenticating radiation and the pointer radiation having the same source, said radiation being
- a laser beam emitting a violet light in a zone comprised between 360 and 420 nm and the reagent producing the coloration is a dye or a fluorescent or phosphorescent pigment emitting in the visible zone of the spectrum in a colour different from violet,
- or a laser beam emitting a red light in a zone comprised between 600 and 800 nm and the reagent producing the coloration is a colorant or a pigment emitting in the visible zone of the spectrum in a colour different to that of the pointer,
and preferably the reagent is colourless or only slightly coloured in daylight or of a colour that is unproblematic when included in a printing ink, a varnish or a surface coating.

5. Security document capable of remote authentication and tester according to claims 2 or 3 in which the authenticating radiation producing a coloured reaction on the document is a laser beam emitting in a range of wavelengths imperceptible to the eye, the tester emitting two parallel, spatially close laser beams of different wavelengths, an invisible authenticating radiation and a pointer radiation perceptible to the eye.

6. Security document capable of remote authentication and tester according to claim 5 in which the authenticating radiation is a laser beam emitting an infrared light, more particularly a light at 980 nm and the reagent developing the coloration is an anti-Stokes pigment, or a laser beam emitting a light close to 360 nm and the reagent developing the coloration is a dye or a fluorescent or phosphorescent pigment, the reagent in either situation being colourless or only slightly coloured in daylight or of a colour that is unproblematic when included in a printing ink, a varnish or a surface coating.

7. Security document capable of remote authentication and tester according to any one of the preceding claims, in which the document further comprises at least one element that cannot be reproduced identically by photocopying or scanning, said element also being capable of authentication in sunlight or under the action of a white light by an optical effect that is visible at a distance, such as for example a scintillation.

8. Security document capable of remote authentication and tester according to claim 2 in which the security document is a parking card or an accreditation badge contained, visible from the outside, in a closed vehicle, said badge or said parking card comprising elements that cannot be reproduced identically by photocopying or scanning in the form of scintillating particles, and having on its surface a reagent capable of forming a coloration under the action of an ultraviolet laser authenticating radiation or under the action of an infrared laser radiation, the tester further emitting a second laser pointer radiation perceptible to the eye so as to allow the tester to be oriented towards the authentication zone, said pointer radiation being preferably red, green or white in colour.

9. Security document capable of remote authentication and tester according to any one of the preceding claims, in which the reagent is presented in the form of dots of dimensions comprised between 30 µ and 800 µ on the surface or in the texture of the document, said dots being included in an ink, a varnish, a plastic film, an adhesive or in the bulk of the substrate itself, particularly when said substrate is a paper, the document further comprising elements that cannot be reproduced identically by photocopying or scanning, formed by scintillating particles presented in the form of small plates and constituted by a central portion of borosilicate and one or more surface coatings forming light-reflective layers.

10. Method for the remote authentication of a document under variable light conditions through a transparent or translucent physical barrier by means of a tester, **characterized in that**:
- the document comprises at least one reagent developing a coloration under the action of a spatially and temporally coherent radiation of the laser type, emitted by the tester, said authenticating radiation being either a laser beam emitting an infrared light, more particularly a light at 980 nm, and the reagent developing the coloration being an anti-Stokes pigment, or a laser beam emitting a light close to 360 nm and the reagent developing the coloration being a dye or a fluorescent or phosphorescent pigment,
- the document further comprising elements that cannot be reproduced identically by photocopying or scanning, in the form of scintillating particles,
- the tester comprises means making it possible to position the authenticating radiation quite precisely on the security document at a distance comprised between a few centimetres and over a meter, said pointer radiation preferably being a laser beam emitting in a range of wavelengths perceptible to the eye,
the authentication method consisting for the person responsible for the verification of pointing to the zone of the document to be verified by means of the pointer radiation of the tester and activating the authenticating radiation in order to develop a specific coloration on the document, said coloration disappearing, either immediately or after a quite short period of time, when the authenticating radiation is switched off, the authenticating radiation also being capable of activation simultaneously with the pointer radiation by means of a single switch.
